# DEMANDE DE BREVET EUROPEEN

(11) **EP 2 390 451 A1**
(43) Date de publication de la demande: **30.11.2011**
(21) Numéro de dépôt: 11167666.4
(22) Date de dépôt: 26.05.2011
(51) Int. Cl.: E05F 15/12, E05F 15/20, B65F 1/16

(54) **Dispositif de manoeuvre d'un volet**

(30) Priorité: 28.05.2010 FR 1054132
(71) Demandeur: Cuivrinox, 35190 Tinteniac (FR)
(72) Inventeur: Ridard, Stéphane, 35000 RENNES (FR)
(74) Mandataire: Maillet, Alain

(57) **Abrégé**

La présente invention se rapporte à un dispositif (100) de manoeuvre d'un volet (V) de fermeture d'une ouverture (O) prévue au travers d'une paroi (Pf, P), le volet (V) étant mobile entre une position de fermeture et une position de dégagement de ladite ouverture, le dispositif comprenant un détecteur de proximité (110) disposé de manière à détecter une présence devant ladite ouverture (O).

Selon l'invention, le dispositif (100) comprend un vérin électrique (120) apte à manoeuvrer ledit volet.

En fonctionnement, le vérin électrique présente une meilleure fiabilité d'usage que les mécanismes de manoeuvre connus du type comprenant un tambour d'enroulement entraîné à rotation par un moteur électrique.

## Description

La présente invention concerne un mécanisme d'ouverture et de fermeture automatique d'un volet d'accès vers un contenant, par exemple une poubelle.

Un tel mécanisme d'ouverture d'un volet est utilisé, par exemple, lorsque l'on souhaite qu'un utilisateur ne soit pas obligé de pousser de la main un volet de fermeture d'un contenant de type poubelle.

Diverses solutions ont été proposées, mettant en oeuvre par exemple un moteur électrique entraînant un tambour d'enroulement d'un câble de manoeuvre d'un volet articulé entre sa position de fermeture et une position d'ouverture maximum. Ce mécanisme est en particulier décrit dans le brevet US-A-4 996 467. Ce mécanisme comprend encore un émetteur/récepteur à infrarouge qui est monté sur la face avant de la poubelle pour détecter la présence d'une personne afin de mettre sous tension le moteur, par l'intermédiaire d'un circuit électronique, pendant un nombre de tours défini, ce qui enroule la corde et ouvre le couvercle. Une temporisation retarde la fermeture du couvercle en l'absence de personnes dans le champ de l'émetteur/récepteur.

Le demandeur a cherché une solution ne mettant pas en oeuvre de câble susceptible de se rompre ou de s'entortiller à l'usage.

A cet effet, est proposé un dispositif de manoeuvre d'un volet de fermeture d'une ouverture prévue au travers d'une paroi, le volet étant mobile entre une position de fermeture et une position de dégagement de ladite ouverture; selon l'invention, le dispositif comprend un vérin électrique apte à manoeuvrer ledit volet.

En fonctionnement, le vérin électrique présente une meilleure fiabilité d'usage qu'un tambour d'enroulement entraîné à rotation par un moteur électrique.

Selon une caractéristique additionnelle de l'invention, le dispositif comprend un détecteur de proximité disposé de manière à détecter une présence devant ladite ouverture.

Ce détecteur va pouvoir être utilisé pour commander l'ouverture et la fermeture du volet.

Selon une caractéristique additionnelle de l'invention, le dispositif comprend une unité de commande à laquelle sont raccordés le vérin et le détecteur, l'unité de commande étant adaptée à commander le fonctionnement du vérin pour ouvrir le volet, dès lors qu'une présence a été détectée par le détecteur.

Le dispositif fonctionne de manière entièrement automatique quand il est alimenté électriquement.

Selon une caractéristique additionnelle de l'invention, l'unité de commande incorpore une temporisation conçue pour retarder d'au moins une seconde l'alimentation du vérin pour ramener le volet vers sa position de fermeture, dès lors que le détecteur ne détecte aucune présence devant l'ouverture.

Le volet se referme automatiquement après que l'utilisateur se soit éloigné.

Selon une caractéristique additionnelle de l'invention, l'unité de commande est alimentée par l'intermédiaire d'un transformateur délivrant une basse tension, inférieure ou égale à 24 V.

On obtient ainsi une grande sécurité de fonctionnement.

Selon une caractéristique additionnelle de l'invention, l'unité de commande est enfermée dans un boîtier étanche.

Elle est protégée de l'humidité, des produits de lavage, de la poussière.

Selon une caractéristique additionnelle de l'invention, le dispositif est monté dans un meuble de recouvrement d'un contenant, incluant une paroi traversée par une ouverture d'accès vers ledit contenant.

Dans cette construction, le meuble de recouvrement renferme typiquement une poubelle. Celle-ci apparaît normalement fermée. Ce n'est que lorsqu'un utilisateur s'approche du volet qu'il s'ouvre automatiquement sans qu'il soit nécessaire de le toucher. La fermeture est également automatique.

Selon une caractéristique additionnelle de l'invention, le meuble comprend une tablette de recouvrement, et le détecteur est logé dans une cavité prévue au travers de la face inférieure de ladite tablette.

Le détecteur intégré à la construction du meuble demeure masqué du regard des utilisateurs.

Selon une caractéristique additionnelle de l'invention, le dispositif de manoeuvre comprend un mécanisme articulé interposé entre le vérin et le volet, adapté à emmener ledit volet vers sa position de dégagement, lorsque la tige du vérin sort.

En inversant l'effet du sens de fonctionnement du vérin électrique, c'est-à-dire en obligeant que le soulèvement du volet vers sa position d'ouverture soit réalisé quand la tige du vérin sort, on adapte ses caractéristiques à son emploi. En effet, un vérin électrique est généralement plus efficace lorsqu'il pousse que lorsqu'il tire. On est ainsi quasi certain que le volet parvient dans sa position maximum d'ouverture, c'est-à-dire quand la tige du vérin a atteint sa fin de course, sans surdimensionner ledit vérin.

Selon une caractéristique additionnelle de l'invention, le mécanisme articulé comprend un bras monté de manière articulée autour d'une première articulation, le bras étant relié au vérin par l'intermédiaire d'un tenon articulé, une biellette étant interposée de manière articulée entre le bras et le volet.

Lorsque la tige du vérin se déplace, elle entraîne le bras articulé qui déplace la biellette, cette dernière manoeuvrant le volet.

Selon une caractéristique additionnelle de l'invention, le bras est relié avec la biellette par l'intermédiaire d'une seconde articulation et ladite articulation est apte à coulisser librement dans une rainure réalisée longitudinalement dans ladite biellette.

Le volet demeure ainsi manoeuvrable à la main lorsqu'il est disposé dans sa position de fermeture. Cette faculté est utile en cas de panne de courant ou en cas de panne peu probable du vérin.

Selon une caractéristique additionnelle de l'invention, le bras articulé comprend une paire de plaques qui encadrent le tenon ainsi que la biellette, le tenon étant monté libre à coulissement dans deux lumières qui traversent respectivement les deux plaques.

Le volet demeure ainsi manoeuvrable à la main lorsqu'il est disposé dans sa position de fermeture. Cette faculté est utile en cas de panne de courant ou en cas de panne peu probable du vérin. La combinaison du coulissement de la seconde articulation dans la rainure et du coulissement du tenon dans les lumières, accroît la liberté de mouvement du volet jusque vers sa position maximale d'ouverture.

Selon une caractéristique additionnelle de l'invention, le dispositif incorpore une plaque de manoeuvre prévue pour être fixée sur le volet, ladite plaque étant reliée à la biellette par l'intermédiaire d'une troisième articulation susceptible d'être désaccouplée sans l'aide d'outils.

En désaccouplant manuellement le volet on peut l'ouvrir vers l'extérieur pour le nettoyer, pour vérifier le fonctionnement correct du dispositif.

Selon une caractéristique additionnelle de l'invention, le vérin est monté sur une platine support susceptible d'être fixée sur la tablette de recouvrement, la platine support comprenant une première chape de fixation du vérin, une seconde chape de retenue de la première articulation du bras.

On obtient ainsi un kit de manoeuvre d'un volet dont les différents constituants mécaniques sont pré assemblés entre eux.

Selon une caractéristique additionnelle de l'invention, le dispositif est monté sur une paroi traversée par une ouverture.

Dans cette variante de réalisation, le volet ferme et dégage automatiquement un passage d'accès au travers d'une paroi, à l'approche et à l'éloignement d'un objet, d'une personne d'un animal.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels:
la Fig. 1 représente une vue latérale en coupe d'un meuble de recouvrement d'un contenant, incorporant un dispositif de manoeuvre automatique d'un volet fermant l'accès vers ledit contenant selon l'invention,
la Fig. 2 représente une vue latérale en coupe d'un meuble de recouvrement d'un contenant, incorporant un dispositif de manoeuvre automatique d'un volet en cours de basculement vers une position d'ouverture permettant un_accès vers ledit contenant selon l'invention,
la Fig. 3 représente une vue latérale en coupe d'un meuble de recouvrement d'un contenant, incorporant un dispositif de manoeuvre automatique d'un volet tourné dans une position d'ouverture maximum selon l'invention,
la Fig. 4 représente une vue latérale en coupe d'un meuble de recouvrement d'un contenant, incorporant un dispositif de manoeuvre automatique d'un volet en cours de basculement vers sa position de fermeture
la Fig. 5 représente une vue en perspective d'une variante de réalisation d'un dispositif de manoeuvre automatique d'un volet selon l'invention,
la Fig. 6 représente_une vue latérale partielle en coupe d'un meuble de recouvrement d'un contenant, incorporant la variante présentée sur la Fig. 5 d'un dispositif de manoeuvre automatique d'un volet fermant l'accès vers ledit contenant selon l'invention,
la Fig. 7 représente une vue latérale partielle en coupe d'un meuble de recouvrement d'un contenant, incorporant la variante présentée sur la Fig. 5 d'un dispositif de manoeuvre automatique d'un volet en cours de basculement vers une position d'ouverture permettant un accès vers ledit contenant selon l'invention,
la Fig. 8 représente une vue latérale partielle en coupe d'un meuble de recouvrement d'un contenant, incorporant la variante présentée sur la Fig. 5 d'un dispositif de manoeuvre automatique d'un volet tourné dans une position d'ouverture maximum selon l'invention,
la Fig. 9 représente une vue latérale partielle en coupe d'un meuble de recouvrement d'un contenant, incorporant la variante présentée sur la Fig. 5 d'un dispositif de manoeuvre automatique d'un volet susceptible d'être manoeuvré à la main entre ses deux positions particulières selon l'invention,
la Fig. 10 représente une vue en perspective de la variante présentée sur la Fig. 5 d'un dispositif de manoeuvre automatique d'un volet montrant un moyen de désaccouplement entre le volet et son organe de manoeuvre selon l'invention et,
la Fig. 11 représente une vue latérale en coupe d'une paroi traversée par une ouverture, incorporant un dispositif de manoeuvre automatique d'un volet fermant l'accès au travers de ladite ouverture selon l'invention.

Sur la Fig. 1, un contenant C est présenté en étant logé dans un meuble M de recouvrement pour le masquer du regard. Ce contenant peut prendre la forme d'une poubelle de relativement grande capacité que l'on utilise habituellement dans les collectivités, dans les restaurants de type restauration rapide. Un sac jetable de réception des déchets est normalement placé dans la poubelle.

Le meuble M comprend une tablette de recouvrement Tc, disposée normalement de manière horizontale au-dessus du contenant, une paroi frontale Pf traversée, sous la tablette, par une ouverture O d'accès vers la poubelle, des parois latérales Pa et éventuellement une paroi dorsale Pd, si le meuble est destiné à ne pas être placé contre un mur, une cloison.

Un dispositif de manoeuvre 100 est monté dans le meuble M pour déplacer un volet V, mobile entre une position de fermeture de l'ouverture O, visible sur cette Fig. 1 et une position de dégagement de ladite ouverture, visible sur la Fig. 3. Dans cette position d'ouverture, un accès direct vers la poubelle est permis pour, par exemple, déverser le contenu d'un plateau, tels que des emballages usagés, dans ladite poubelle ou y jeter divers objets usagés.

Le dispositif de manoeuvre 100 comprend essentiellement, un détecteur de proximité 110, un organe de manoeuvre 120 du volet entre ses deux positions remarquables, et une unité de commande 130 apte à commander de manière entièrement automatique, le mouvement de manoeuvre du volet, lorsqu'un utilisateur se présente devant le meuble pour utiliser la poubelle.

Le détecteur de proximité 110 est positionné sous la tablette Tc, de manière à détecter une présence en face de l'ouverture d'accès à la poubelle. Il est avantageusement logé dans une cavité Cv prévue au travers de sa face inférieure pour ne pas apparaître du meuble. Il est constitué, dans un mode de réalisation préférentiel, d'une cellule photoélectrique. La cellule choisie est de préférence à champ d'action réglable pour adapter sa sensibilité à son environnement d'utilisation. Il peut encore se présenter sous la forme d'un détecteur à infrarouge. Il est orienté vers l'avant du volet pour exploiter sa meilleure sensibilité. Le détecteur est raccordé à l'unité de commande 130.

Le volet V se présente sous la forme d'une paroi, plane sur la Fig. 1, apte à obturer l'ouverture O, dans sa position de fermeture. Il est monté de manière articulée par l'intermédiaire d'une charnière Ch fixée, d'une part, sur la face inférieure de la tablette Tc et, d'autre part, sur la face interne du volet V, dans sa partie haute. La charnière peut être constituée en variante de réalisation d'une paire de paumelles d'axe commun montées latéralement sur le volet et prenant ancrage dans les parois latérales Pa. La charnière peut encore prendre la forme d'un axe traversant le volet en étant retenu dans les parois latérales Pa.

Dans un mode de réalisation, non représenté, le volet est monté à coulissement.

L'organe de manoeuvre 120 du volet V est dans l'invention constitué d'un vérin et plus particulièrement d'un vérin électrique, susceptible d'être alimenté en énergie, par l'intermédiaire de l'unité de commande 130, par une simple prise électrique. Il est solidaire par une de ses extrémités, à une première chape 102 fixée dans le meuble, et de préférence sous la tablette Tc, et il est solidaire par son autre extrémité, à une seconde chape 104 fixée contre la face interne du volet V.

L'unité de commande est alimentée par un transformateur électrique à sortie en basse tension, par exemple 24 V, pour procurer une grande sécurité d'utilisation du dispositif.

Elle alimente le détecteur 110 et reçoit de lui des signaux qu'elle traite. Elle alimente également le vérin électrique 120 pour le faire fonctionner dans ses deux sens de travail. Elle incorpore un calculateur traitant les signaux du détecteur pour alimenter le vérin. L'unité de commande 130 et/ou son transformateur d'alimentation sont logés dans un boîtier étanche Be pour les préserver de l'humidité relative et des produits de nettoyage périodique de l'enceinte du meuble.

Lorsque, comme cela apparaît sur la Fig. 2, le détecteur 110 détecte la présence d'un plateau Pl ou d'une personne postée devant le meuble de poubelle pour y jeter quelque chose, l'unité de commande 130 alimente le vérin électrique 120 vers sa position « tige rentrée » suggérée par la flèche F-, si bien que le volet V bascule en direction de sa position d'ouverture maximum et dont le mouvement est repéré par flèche V-. Sur la Fig. 3, l'utilisateur peut alors déverser le contenu de son plateau ou jeter ce qu'il souhaite dans la poubelle. L'unité de commande incorpore une temporisation qui retarde d'une seconde ou de quelques secondes, l'alimentation du vérin pour ramener le volet vers sa position de fermeture, dès lors que le détecteur 110 ne détecte aucune présence devant l'ouverture. Ce décalage temporel à la fermeture évite que le volet ne touche les mains de l'utilisateur ou les déchets en cours de dépose. A l'issue de ce délai, l'unité de commande alimente le vérin vers sa position « tige sortie » comme le suggère la flèche F+ sur la Fig. 4, et le volet dont le mouvement est indiqué par la flèche V+, ferme l'ouverture O.

On remarquera que l'ouverture, qui est réalisée dans le mode de réalisation proposé au travers de la paroi frontale, pourrait être réalisée, dans une variante de réalisation non représentée de l'invention, au travers d'une autre paroi, par exemple une paroi supérieure du meuble.

Par ailleurs, le meuble peut être aménagé pour servir directement de contenant, par exemple en utilisant un sac poubelle, sans le contenant C présenté aux Figs. 1 à 4.

Le dispositif de manoeuvre d'un volet de fermeture de l'invention est d'une construction simple. Il est peu onéreux. Il peut facilement être adapté sur des équipements existants.

Dans la variante de réalisation présentée sur la Fig. 5, le dispositif de manoeuvre 100 se compose d'une platine support 140 fixée sur la face inférieure de la tablette de recouvrement Tc et sur laquelle est fixé un vérin électrique 120, d'un mécanisme articulé 150 interposé entre le vérin 120 et le volet V de sorte que le vérin puisse manoeuvrer le volet entre ses deux positions extrêmes.

Le mécanisme articulé 150 est chargé d'inverser l'action du vérin 120 de sorte que, lorsque la tige du vérin sort, le volet est soulevé vers sa position d'ouverture. Inversement lorsque la tige du vérin rentre, le volet est abaissé vers sa position de fermeture. Dit autrement, le vérin pousse pour ouvrir le volet et tire pour le refermer.

Il est utile de préciser que la force que peut développer un vérin électrique est en principe plus importante lorsqu'il pousse que lorsqu'il tire. Le mécanisme articulé 150 adapte ainsi les caractéristiques du vérin électrique à la tâche qui lui est demandée, car l'effort qu'il doit délivrer pour soulever le volet vers sa position d'ouverture est plus important que l'effort qu'il doit développer pour l'abaisser. En effet, le volet V peut revenir vers sa position verticale de fermeture sous l'effet de la gravité et de ce fait ne sollicite pas le vérin.

Le mécanisme articulé 150 se compose d'un bras articulé 160 susceptible d'être déplacé par le vérin, d'une biellette 170 montée de manière articulée entre le bras 160 et une plaque de manoeuvre 180 solidaire du volet V.

La platine support 140 est constituée d'une plaque 142 traversée de lumières 143 permettant sa fixation, par l'intermédiaire de vis, sur la face inférieure de la tablette de recouvrement Tc. Les lumières 143 autorisent un réglage de la position de la platine 140 avant le serrage final des vis pour caler convenablement la position du volet V.

La platine support 140 est pourvue d'une première chape 144 permettant de fixer, de manière articulée, le vérin 120 et d'une seconde chape 146 permettant de fixer le bras articulé 160. Les chapes 144 et 146 sont avantageusement constituées de parois pliées parallèlement.

Le bras articulé 160 est traversé par une première articulation 162 le reliant à la seconde chape 146 et par une seconde articulation 164 le reliant avec la biellette 170.

La tige du vérin 120 est équipée d'un tenon qui est monté de manière articulée avec le bras 160 de sorte que lorsque la tige du vérin 120 sort, le bras articulé 160 tourne en direction du vérin 120. Ce dernier est fixé par une articulation 122 sur la première chape 144. Le tenon est visible sur la Fig. 6, sous la référence 124.

Sur la Fig. 5, le bras articulé 160 est avantageusement constitué d'une paire de plaques identiques qui encadrent le tenon ainsi que la biellette 170 pour la manoeuvrer. Chaque plaque présente une forme en portion de cercle pour dégager la zone de jonction entre la biellette 170 et la plaque de manoeuvre 180 afin de pouvoir facilement désaccoupler le volet V, comme cela est expliqué plus en détail ci-après.

La biellette 170, qui est reliée avec le bras articulé 160 par la seconde articulation 164, est aussi reliée, par l'intermédiaire d'une troisième articulation 172, avec la plaque de manoeuvre 180.

Celle-ci est constituée d'une plaque 182 traversée de lumières 183 permettant sa fixation, par l'intermédiaire de vis, sur la face interne du volet V. Les lumières 183 autorisent un réglage de la position de la plaque de manoeuvre 180 avant le serrage final des vis pour caler convenablement la position du volet V.

La troisième articulation 172 est retenue dans une chape 184, constituée avantageusement là encore, de parois repliées dans la plaque 182.

On remarquera que la distance séparant l'axe du tenon, de la première articulation 162 est inférieure à la distance séparant la seconde articulation 164, de la première articulation 162, de sorte qu'un vérin à relativement faible course et capable de produire un effort assez élevé peut être choisi.

Ainsi, et comme cela apparaît sur la Fig. 7, lorsque la tige du vérin 120 sort, le volet V est déplacé autour de l'axe de sa charnière Ch vers sa position d'ouverture, comme le suggère la flèche V-.

Le mécanisme articulé 150 est également conçu de manière à ce que le volet V puisse être manoeuvré à la main de façon classique en cas de panne de courant. Il procure, par ailleurs, un effet anti-pincement si la main d'un utilisateur est encore présente au travers de l'ouverture d'accès pendant la manoeuvre du vérin.

Dans la position tige rentrée du vérin 120, visible sur la Fig. 9, le volet V demeure manoeuvrable manuellement entre ses deux positions extrêmes. Il revient dans sa position verticale par l'effet de la gravité.

Pour parvenir à ce résultat, la seconde articulation 164 est montée coulissante dans une rainure 174 qui traverse longitudinalement la biellette 170. Dans ces conditions, il est possible de repousser manuellement le volet V vers sa position d'ouverture, comme le montre la flèche R sur la Fig. 9, cette seconde articulation 164 pouvant ainsi coulisser librement dans la rainure 174 en manoeuvrant le volet.

Pour augmenter la course du volet V, le tenon 124 est monté libre à coulissement dans deux lumières 166 qui traversent respectivement les deux plaques constitutives du bras articulé 160. Celui-ci peut alors osciller librement, en manoeuvrant manuellement le volet V quand le vérin ne l'a pas manoeuvré vers sa position d'ouverture, comme le suggère la flèche L sur cette Fig. 9. La combinaison de ces deux moyens permet de basculer manuellement le volet jusqu'à sa position d'ouverture maximum. Les deux lumières 166 sont de préférence en forme de portion de cercle centré sur l'axe de la première articulation 162.

On remarquera que le rayon sur lequel sont centrées les lumières 166 est inférieur à la distance séparant la seconde articulation 164 de la première articulation 162, de sorte qu'un vérin à relativement faible course et capable de produire un effort assez élevé peut, là encore, être choisi.

Pour faciliter la maintenance du dispositif de manoeuvre 100, pour nettoyer le volet V, le dispositif de manoeuvre 100 est pourvu d'un moyen de déconnexion de la biellette 170 avec la plaque de manoeuvre 180. Le volet peut être désolidarisé du mécanisme articulé 150 et par conséquent du vérin 120.

Le volet peut alors être ouvert vers l'extérieur. Sur la Fig. 10, la troisième articulation 172 qui est retenue dans la chape 184 est également retenue dans un logement 175 prévu dans la biellette 170 et qui débouche dans sa partie inférieure au travers d'un passage 176, de sorte que ladite articulation 172 puisse, en soulevant simplement la biellette être désaccouplée de celle-ci. En amenant la biellette 170 de sorte que le passage 176 soit positionné au-dessus de l'articulation 172, et en abaissant ladite biellette, la plaque de manoeuvre 180 est à nouveau reliée au vérin par l'intermédiaire du mécanisme articulé 150. Cette opération ne nécessite aucun outil. La masse de la biellette suffit pour la maintenir accouplée avec l'articulation 172, par l'effet de la gravité. Le logement 175 est de préférence une rainure oblongue pour interdire tout désaccouplement pendant la manoeuvre du vérin 120.

En variante de réalisation, l'articulation 172 peut être sortie latéralement du logement 175 et de la chape 184, après le retrait d'une agrafe de retenue démontable permettant de maintenir en place ladite articulation. Le logement prend la forme d'un trou.

Le dispositif de manoeuvre 100 peut être vendu sous la forme d'un kit comprenant le vérin 120, la platine support 140, le mécanisme articulé 150, la plaque de manoeuvre 180 ainsi que l'unité de commande 130. Le kit peut être installé facilement sur un meuble, existant ou en cours de fabrication, de recouvrement d'un contenant, pour automatiser l'ouverture de son volet d'accès vers ledit contenant.

L'invention n'est également pas limitée à un meuble équipé d'un dispositif de manoeuvre automatique d'un volet d'accès vers un contenant. Elle se rapporte de manière générale à l'ouverture et à la fermeture automatique de tous types de volets d'accès fermant normalement une ouverture réalisée dans une paroi.

Sur la Fig. 11, est présentée une paroi P au travers de laquelle est prévue une ouverture O. Il peut s'agir d'un passe-plat, équipement que l'on rencontre dans les cuisines industrielles. Un volet V ferme normalement l'accès de cette ouverture. Le volet est susceptible d'être manoeuvré par l'intermédiaire d'un vérin électrique 120 entre sa position de fermeture et une position de dégagement. La chape 102 de fixation du vérin est solidaire de la face interne de la paroi P. Le détecteur 110 est fixé sur la face externe de la paroi. Un mécanisme de renvoi tel que le mécanisme articulé 150 décrit ci-avant peut être interposé entre le vérin 120 et le volet V.

## Revendications

1. Dispositif (100) de manoeuvre d'un volet (V) de fermeture d'une ouverture (O) prévue au travers d'une paroi (Pf, P), le volet (V) étant mobile entre une position de fermeture et une position de dégagement de ladite ouverture, le dispositif comprenant un détecteur de proximité (110) disposé de manière à détecter une présence devant ladite ouverture (O), **caractérisé en ce qu'**il comprend un vérin électrique (120) apte à manoeuvrer ledit volet.

2. Dispositif (100) de manoeuvre selon la revendication 1, **caractérisé en ce qu'**il comprend une unité de commande (130) à laquelle sont raccordés le vérin (120) et le détecteur (110), l'unité de commande étant adaptée à commander le fonctionnement du vérin (120) pour ouvrir le volet (V), dès lors qu'une présence a été détectée par le détecteur (110).

3. Dispositif (100) de manoeuvre selon la revendication 2, **caractérisé en ce que** l'unité de commande (310) incorpore une temporisation conçue pour retarder d'au moins une seconde l'alimentation du vérin (120) pour ramener le volet (V) vers sa position de fermeture, dès lors que le détecteur (110) ne détecte aucune présence devant l'ouverture.

4. Dispositif (100) de manoeuvre selon la revendication 2 ou 3, **caractérisé en ce que** l'unité de commande (130) est alimentée par l'intermédiaire d'un transformateur délivrant une basse tension, inférieure ou égale à 24 V.

5. Dispositif (100) de manoeuvre selon la revendication 2, 3 ou 4, **caractérisé en ce que** l'unité de commande (130) est enfermée dans un boîtier étanche (Be).

6. Dispositif (100) de manoeuvre selon l'une quelconque des revendications précédentes, **caractérisé en ce qu'**il est monté dans un meuble (M) de recouvrement d'un contenant (C), incluant une paroi (Pf) traversée par une ouverture (O) d'accès vers ledit contenant (C).

7. Dispositif (100) de manoeuvre selon la revendication 6, **caractérisé en ce que** le meuble (M) comprend une tablette de recouvrement (Tc), et **en ce que** le détecteur (110) est logé dans une cavité (Cv) prévue au travers de la face inférieure de ladite tablette.

8. Dispositif (100) de manoeuvre selon l'une quelconque des revendications précédentes, **caractérisé en ce qu'**il comprend un mécanisme articulé (150) interposé entre le vérin (120) et le volet (V), adapté à emmener ledit volet vers sa position de dégagement, lorsque la tige du vérin sort.

9. Dispositif (100) de manoeuvre selon la revendication 8, **caractérisé en ce que** le mécanisme articulé (150) comprend un bras (160) monté de manière articulée autour d'une première articulation (162), le bras étant relié au vérin (120) par l'intermédiaire d'un tenon (124) articulé, une biellette (170) étant interposée de manière articulée entre le bras (160) et le volet (V).

10. Dispositif (100) de manoeuvre selon la revendication 9, **caractérisé en ce que** le bras (160) est relié avec la biellette (170) par l'intermédiaire d'une seconde articulation (164) et **en ce que** ladite articulation est apte à coulisser librement dans une rainure (174) réalisée longitudinalement dans ladite biellette.

11. Dispositif (100) de manoeuvre selon la revendication 9 ou 10, **caractérisé en ce que** le bras articulé (160) comprend une paire de plaques qui encadrent le tenon ainsi que la biellette (170) et **en ce que** le tenon (124) est monté libre à coulissement dans deux lumières (166) qui traversent respectivement les deux plaques.

12. Dispositif (100) de manoeuvre selon la revendication 9, 10 ou 11, caractérisé en qu'il incorpore une plaque de manoeuvre (180) prévue pour être fixée sur le volet (V), ladite plaque étant reliée à la biellette (170) par l'intermédiaire d'une troisième articulation (172) susceptible d'être désaccouplée sans l'aide d'outils.

13. Dispositif (100) de manoeuvre selon l'une quelconque des revendications 8 à 12, **caractérisé en ce que** le vérin (120) est monté sur une platine support (140) susceptible d'être fixée sur la tablette de recouvrement (Tc), la platine support (140) comprenant une première chape (144) de fixation du vérin (120), une seconde chape (146) de retenue de la première articulation (162) du bras (160).

14. Dispositif (100) de manoeuvre selon l'une quelconque des revendications précédentes, **caractérisé en ce qu'**il est monté sur une paroi (P) traversée par une ouverture (O).
